# EUROPÄISCHE PATENTSCHRIFT

(11) **EP 0 994 326 B1**
(45) Veröffentlichungstag und Bekanntmachung des Hinweises auf die Patenterteilung: **12.05.2004**
(21) Anmeldenummer: 99118934.1
(22) Anmeldetag: 25.09.1999
(51) Int. Cl.: F42B 15/01, F42B 15/34

(54) **Suchkopf, insbesondere für Hochgeschwindigkeits-Flugkörper**
Seeking head, in particular for a high speed missile
Tête chercheuse, en particulier pour un missile à grande vitesse

(30) Priorität: 13.10.1998 DE 19847218
(43) Veröffentlichungstag der Anmeldung: 19.04.2000
(73) Patentinhaber: Bodenseewerk Gerätetechnik GmbH, 88662 Überlingen (DE)
(72) Erfinder: Plocher, Erich, 88690 Uhldingen (DE); Hingst, Uwe, Dr., 88094 Oberteuringen (DE)
(74) Vertreter: Weisse, Jürgen, Dipl.-Phys.

(56) Entgegenhaltungen:
- EP-A- 0 369 958
- EP-A- 0 392 086
- EP-A- 0 509 394
- DE-A- 3 836 783
- US-A- 4 709 876

## Beschreibung

Die Erfindung betrifft einen Suchkopf mit einem Sucher, der hinter einem für eine Nutzstrahlung durchlässigen Fenster angeordnet ist und auf die Nutzstrahlung eines Ziels anspricht und von der Lage des Ziels im Gesichtsfeld abhängige Zielsignale liefert, mit Mitteln zur Bestimmung einer Sichtlinie zu dem Ziel und mit einer Abdeckung zum Schutz des Fensters vor thermischen und mechanischen Belastungen, insbesondere für Hochgeschwindigkeits-Flugkörper.

Zielverfolgende Flugkörper weisen einen Suchkopf auf, der auf die von einem zu verfolgenden Ziel ausgesandte infrarote Strahlung anspricht. Der Suchkopf bestimmt die Sichtlinie zu diesem Ziel. Das kann dadurch geschehen, daß der Suchkopf einen allseitig schwenkbaren, inertial stabilisierten Sucher enthält. Der Sucher weist ein abbildendes optisches System auf, durch welches ein Teil des Gesichtsfeldes auf einem üblicherweise bildauflösenden Detektor abgebildet wird. Der Sucher liefert Zielablage-Signale, mittels welcher der Sucher auf das Ziel ausgerichtet wird. Die optische Achse des Suchers fällt dann mit der Sichtlinie vom Sucher zum Ziel zusammen.

Der Suchkopf kann aber auch einen flugkörperfesten ("strap-down") Sucher enthalten, wobei die Sichtlinie zum Ziel aus den Suchersignalen und Signalen einer Inertialsensor-Einheit rechnerisch bestimmt wird.

Der Sucher ist hinter einem Fenster angeordnet. Das Fenster ist für die Nutzstrahlung, auf die der Sucher anspricht, durchlässig. Bei einem auf infrarote Strahlung ansprechenden Sucher ist das Fenster aus einem für infrarote Strahlung durchlässigen Material hergestellt. Das Fenster ist meist ein kugelschalenförmiger "Dom". Dieser Dom sitzt an der Spitze des Flugkörpers. Ein entsprechendes Beispiel ist aus Dokument EP-A-0369958 zu entnehmen. Es kommen jedoch auch andere Anordnungen des Suchkopfs im Flugkörper und andere Formen des Fensters vor.

Bei Hochgeschwindigkeits-Flugkörpern ist das Fenster sehr großen thermischen und mechanischen Beanspruchungen ausgesetzt. Außerdem wird das Fenster heiß und emittiert selbst infrarote Strahlung. Das kann dazu führen, daß der Sucher von der Eigenstrahlung des Fensters "geblendet" wird. Bei solchen Hochgeschwindigkeits-Flugkörpern wird der Infrarot-Suchkopf praktisch nur in der Endphase des Flugs des Flugkörpers eingesetzt, um den Flugkörper genau auf das Ziel zu lenken. Vorher wird der Flugkörper durch andere Mittel, z.B. Radar, in die nähe des Ziels gelenkt. Zum Schutz des Fensters gegen die genannten Beanspruchungen und zur Vermeidung einer unzulässigen Erwärmung des Fensters ist daher bekannt, das Fenster während des größeren Teils des Fluges durch eine Abdeckung abzudecken und diese Abdeckung erst in der Endphase abzustoßen. In dieser Endphase ist aber dann das Fenster voll den aerodynamischen Einflüssen ausgesetzt. Es ist weiterhin bekannt, vor dem Fenster eine umlaufende Abdeckung vorzusehen, welche jede Stelle des Fensters nur periodisch freigibt. In diesem Fall wird aber das Ziel durch den Sucher nicht kontinuierlich sondern nur während periodischer Intervalle beobachtet.

Der Erfindung liegt die Aufgabe zugrunde, bei einem Suchkopf der Eingangs genannten Art einerseits das Fenster vor aerodynamisch bedingten, thermischen und mechanischen Einflüssen zu schützen und andererseits eine kontinuierliche Beobachtung des Ziels durch den Sucher zu gewährleisten.

Erfindungsgemäß wird diese Aufgabe dadurch gelöst, daß die Abdeckung eine Öffnung aufweist und mit dieser Öffnung durch Stellmittel der Sichtlinie nachführbar ist.

Das Fenster ist erfindungsgemäß ständig durch eine Abdeckung geschützt. Die Abdeckung weist lediglich eine Öffnung für den Strahlengang des Suchers auf. Da die Sichtlinie zum Ziel irgendwo durch das Fenster hindurchtreten kann, wird diese Öffnung ständig der Sichtlinie nachgeführt. Dadurch kann der größte Teil des Fensters von der Abdeckung abgedeckt sein. Es ist aber sichergestellt, daß der Sucher das Ziel ständig ohne Unterbrechungen beobachten kann.

Ausgestaltungen der Erfindung sind Gegenstand der Unteransprüche.

Ausführungsbeispiele der Erfindung sind nachstehend unter Bezugnahme auf die zugehörigen Zeichnungen näher erläutert.
- Fig.1: zeigt schematisch einen Längsschnitt durch eine erste Ausführung eines Suchkopfes mit beweglicher Abdeckung des Fensters bei einer ersten Richtung der Sichtlinie.
- Fig.2: zeigt eine Ansicht von links in Fig.1 gesehen.
- Fig.3: zeigt einen Längsschnitt des Suchkopfes bei einer zweiten Richtung der Sichtlinie
- Fig.4: zeigt eine Ansicht von links in Fig.3 gesehen.
- Fig.5: zeigt einen Längsschnitt des Suchkopfes bei einer dritten Richtung der Sichtlinie
- Fig.6: zeigt eine Ansicht von links in Fig.5 gesehen.
- Fig.7: zeigt schematisch einen Längsschnitt durch eine zweite Ausführung eines Suchkopfes mit beweglicher Abdeckung des Fensters bei der ersten Richtung der Sichtlinie.
- Fig.8: zeigt eine Ansicht von links in Fig.7 gesehen.
- Fig.9: zeigt einen Längsschnitt des Suchkopfes bei der zweiten Richtung der Sichtlinie
- Fig.10: zeigt eine Ansicht von links in Fig.9 gesehen.
- Fig.11: zeigt einen Längsschnitt des Suchkopfes bei der dritten Richtung der Sichtlinie
- Fig.12: zeigt eine Ansicht von links in Fig.11 gesehen.
- Fig.13: ist ein Blockdiagramm und zeigt schematisch, wie die optische Achse des Suchers der Sichtlinie und die Abdeckung der optischen Achse des Suchers nachgeführt werden.

In Fig.1 bis 6 ist mit 10 die Spitze eines Flugkörpers bezeichnet. In der Spitze 10 des Flugkörpers sitzt ein kugelschalenförmiges Fenster, ein "Dom" 12. Der Dom ist um einen Kugelmittelpunkt 13 gekrümmt. Hinter dem Dom 12 sitzt ein Sucher 14, der hier durch die Eintrittslinse seines abbildenden optischen Systems dargestellt ist. Das abbildende optische System bildet einen das Ziel enthaltenden Teil des Gesichtsfeldes auf einem (nicht dargestellten) bildauflösenden Detektor ab. Der Sucher ist, wie aus Fig.1, 3 und 5 ersichtlich ist, um den Kugelmittelpunkt 13 allseitig verschwenkbar. Der Sucher 14 wird ständig auf das Ziel ausgerichtet gehalten. Die optische Achse 16 des Suchers 14 fällt daher mit der Sichtlinie vom Sucher zum Ziel zusammen.

Vor dem Dom sitzt eine ebenfalls kugelschalenförmige Abdeckung 18. Die Abdeckung 18 ist ebenfalls um den Kugelmittelpunkt 13 gekrümmt. Die Abdeckung 18 weist eine kreisrunde Öffnung 20 auf. Die Öffnung 20 ist geringfügig größer als die Eintrittsapertur des Suchers, hier als die Eintrittslinse des abbildenden optischen Systems. Die Öffnung 20 in der Abdeckung 18 ist in noch zu beschreibender Weise der Sichtlinie zum Ziel nachführbar, derart, daß die Öffnung 20 ständig zu der Sichtlinie und der damit zusammenfallenden optischen Achse 16 des Suchers 14 zentriert ist.

Das ist in Fig.1, 3 und 5 dargestellt. Dort ist der Sucher 14 in einer ersten Stellung mit einer Sichtlinie oder optischen Achse 16, in einer mittleren, zweiten Stellung mit einer Sichtlinie oder optischen Achse 16A und in einer dritte Stellung mit einer Sichtlinie oder optischen Achse 16B dargestellt. Die Öffnung 20 ist der Sichtlinie nachgeführt. In Fig.1, 3 und 5 liegen die optischen Achsen 16, 16A und 16B in der Papierebene der Figuren. Die Abdeckung 18 wird zur Nachführung um eine zu der Papierebene senkrechte, durch den Kugelmittelpunkt gehende Achse verschwenkt. Wenn die optische Achse 16 aus der Papierebene der Figuren herauswandert, wird die Abdeckung 18 um eine senkrecht zur Längsachse verlaufende Achse 22 verschwenkt.

Bei der Ausführung nach Fig.1 bis 6 gibt die Abdeckung 18 nur jeweils eine relativ kleine, kreisrunde Öffnung frei, gerade so viel wie für den Durchtritt des Strahlengangs des Suchers benötigt wird. Dafür muß die Abdeckung 18 mit zwei Freiheitsgraden beweglich sein und in zwei Freiheitsgraden der Sichtlinie nachgeführt werden.

Bei der Anordnung nach Fig.7 bis 12 sind Dom und Sucher in gleicher Weise ausgebildet wie bei der Anordnung nach Fig.1 bis 6. Entsprechende Teile tragen die gleichen Bezugszeichen wie dort. Die Abdeckung 24 ist ebenfalls sphärisch um den Kugelmittelpunkt 13 gekrümmt. Die Abdeckung 24 weist bei der Ausführung von Fig.7 bis 12 eine langgestreckte Öffnung 26 auf. Die Öffnung 26 ist an den Enden von Halbkreisen 28 und 30 und an des Seiten von Kanten 32 und 34 begrenzt, die in zueinander parallelen Ebenen liegen. Die Öffnung 26 erstreckt sich diagonal über das gesamte Gesichtsfeld des Suchkopfes. Die Abdeckung 24 ist um eine durch den Kugelmittelpunkt 13 verlaufende, zur Längsachse des Flugkörpers senkrechte und zu den Ebenen der Kanten 32 und 34 parallele Achse 36 verschwenkbar.

Wenn die Sichtlinie in verschiedenen Stellungen in der Papierebene von Fig.7, 9 und 11 liegt, wie in diesen Figuren dargestellt ist, und der Sucher 14 nach diesen Sichtlinien ausgerichtet ist, braucht sich die Abdeckung 24 nicht zu bewegen. Der Sucher 14 "sieht" in allen Stellungen durch die langgestreckte Öffnung 26 hindurch. Das ist aus Fig.8, 10 und 12 ersichtlich. Liegt aber die Sichtlinie außerhalb dieser Papierebene, dann schwenkt die Abdeckung um die Achse 36, so daß die Mittelebene der Öffnung 26 der Sichtlinie nachgeführt wird.

Bei dieser Ausführung bleibt ein größerer Bereich des Fensters 12 frei, nämlich hinter der langgestreckten Öffnung 26. Dafür ist jedoch eine Beweglichkeit der Abdeckung 18 und eine Nachführung der Abdeckung 18 nur mit einem Freiheitsgrad erforderlich.

Fig.13 ist ein Blockdiagramm, das die Nachführung des Suchers 14 nach der Sichtlinie und die Nachführung der Abdeckung 18 bzw. 24 nach dem Sucher 14 veranschaulicht.

In Fig.13 ist wieder mit 14 der Sucher bezeichnet. Der Sucher 14 liefert ein Zielablage-Signal, was durch Block 38 dargestellt ist. Das Zielablage-Signal gibt nach Größe und Richtung die Ablage des beobachteten Ziels von der optischen Achse 16 des Suchers 14 wieder. Aus dem Zielablage-Signal wird ein Sucher-Nachführsignal erzeugt. Das ist durch Block 40 dargestellt. Das Sucher-Nachführsignal ist auf Sucher-Nachführmittel 42 geschaltet. Die Sucher-Nachführmittel 42 suchen die Zielablage zu null zu machen, also den Sucher 14 mit seiner optischen Achse 16 auf das Ziel auszurichten. Das ist ein erster Regelkreis. Die optische Achse fällt dann mit der Sichtlinie zum Ziel zusammen.

Aus dem Sucher-Nachführsignal, das der Drehrate der Sichtlinie zum Ziel entspricht, werden Lenksignale für den Flugkörper abgeleitet. Das ist in Fig.13 durch Block 44 dargestellt.

Ein Abgriff 46 greift die Sucherstellung ab. Ein Abgriff 48 greift die Stellung der Abdeckung 18 ab. In einem Summierpunkt 50 wird die Differenz der Abgriffsignale der Abgriffe 46 und 48 gebildet. Diese Differenz liefert ein Abdeckungs-Nachführsignal. Das ist durch Block 52 dargestellt. Das Abdeckungs-Nachführsignal ist auf Abdeckungs-Nachführmittel 54 geschaltet. Die Abdeckungs-Nachführmittel 54 verschwenken die Abdeckung 18 so, daß die Öffnung 20 oder 26 stets zentriert zu der optischen Achse 16 des Suchers 14 und damit zur Sichtlinie ist.

## Patentansprüche

1. Suchkopf mit einem Sucher (14), der hinter einem für eine Nutzstrahlung durchlässigen Fenster (12) angeordnet ist und auf die Nutzstrahlung eines Ziels anspricht und von der Lage des Ziels im Gesichtsfeld abhängige Zielsignale liefert, mit Mitteln zur Bestimmung einer Sichtlinie zu dem Ziel und mit einer Abdeckung (18;24) zum Schutz des Fensters (12) vor thermischen und mechanischen Belastungen, insbesondere für Hochgeschwindigkeits-Flugkörper, **dadurch gekennzeichnet, daß** die Abdeckung (18;24) eine Öffnung (20;26) aufweist und mit dieser Öffnung (20;26) durch Stellmittel (54) der Sichtlinie nachführbar ist.

2. Suchkopf nach Anspruch 1, **dadurch gekennzeichnet, daß** der Sucher (14) durch die Zielsignale dem Ziel und die Öffnung (20;26) der Abdeckung (18;24) wiederum der Bewegung des Suchers (14) nachführbar ist.

3. Suchkopf nach Anspruch 2, **dadurch gekennzeichnet, daß** die Öffnung (20;26) in der Abdeckung (18;24) größer als die Eingangsapertur des Suchers (14) aber kleiner als das Gesichtsfeld ist.

4. Suchkopf nach einem der Ansprüche 1 bis 3, **dadurch gekennzeichnet, daß** die Öffnung (26) langestreckt und die Abdeckung (24) quer zu der Längsrichtung der Öffnung (26) mit nur einem Freiheitsgrad beweglich ist.

5. Suchkopf nach einem der Ansprüche 1 bis 4, **dadurch gekennzeichnet, daß** die Abmessungen der Öffnung (20) in zwei zueinander senkrechten Richtungen im wesentlichen gleich sind und die Abdeckung (18) mit zwei Freiheitsgraden beweglich ist.

6. Suchkopf nach einem der Ansprüche 1 bis 5, **dadurch gekennzeichnet, daß** das Fenster ein kugelabschnittförmiger Dom (12) mit einem Kugelmittelpunkt (13) ist.

7. Suchkopf nach Anspruch 6, **dadurch gekennzeichnet, daß** die Abdeckung (18;24) um den Kugelmittelpunkt (13) des Domes (12) sphärisch gekrümmt ist.

8. Suchkopf nach den Ansprüchen 5, 6 und 7, **dadurch gekennzeichnet, daß** die Öffnung (20) kreisförmig ist.

## Claims

1. Seeker head having a seeker (14), which is arranged behind a window (12) transparent for effective radiation and which responds to the effective radiation of a target and supplies target signals depending on the position of the target in the field of view, and having means for determination of a line of sight to the target and having a cover (18;24) for protection of the window (12) against thermal and mechanical stress, particularly for high-speed missiles, **characterized in that** the cover (18;24) has an opening (20;26) and is adapted to follow-up the line of sight with this opening (20;26) by means of setting means (54).

2. Seeker head as set forth in claim 1, **characterized in that** the seeker (14) and, in turn, the opening (20;26) in the cover (18;24) are adapted to follow-up the movement of the seeker (14) through the target signals.

3. Seeker head as set forth in claim 2, **characterized in that** the opening (20;26) in the cover (18;24) is larger than the input aperture of the seeker (14) but smaller than the field of view.

4. Seeker head as set forth in any one of the claims 1 to 3, **characterized in that** the opening (26) is longitudinal and the cover (24) is movable transversely to the longitudinal direction of the opening (26) having only one degree of freedom.

5. Seeker head as set forth in any one of the claims 1 to 4, **characterized in that** the dimensions of the opening (20) are basically the same in two mutually perpendicular directions and the cover (18) is movable having two degrees of freedom.

6. Seeker head as set forth in any one of the claims 1 to 5, **characterized in that** the window is a dome (12) formed as spherical segment having a sphere centre (13).

7. Seeker head as set forth in claim 6, **characterized in that** the cover (18;24) is bent spherically around the sphere centre (13) of the dome (12).

8. Seeker head as set forth in claims 5, 6 and 7, **characterized in that** the opening (20) is circular.

## Revendications

1. Tête chercheuse munie d'un viseur (14) disposé derrière une fenêtre (12) perméable à un rayonnement utile, répondant au rayonnement utile d'une cible et livrant des signaux de cible dépendant de l'endroit où se trouve la cible dans le champ visuel, munie de moyens destinés à déterminer une ligne de visée par rapport à la cible et munie d'un recouvrement (18;24) destiné à protéger la fenêtre (12) contre des sollicitations thermiques et mécaniques, notamment pour des missiles à grande vitesse, **caractérisée en ce que** le recouvrement (18;24) présente une ouverture (20;26) et que la ligne de visée est susceptible d'être poursuivie à l'aide de cette ouverture (20;26) grâce à des moyens de réglage (54).

2. Tête chercheuse selon la revendication 1, **caractérisée en ce que** la cible est susceptible d'être poursuivie par le viseur (14) grâce aux signaux de cible et, de même, le déplacement du viseur (14) est susceptible d'être poursuivi par l'ouverture (20;26) du recouvrement (18;24).

3. Tête chercheuse selon la revendication 2, **caractérisée en ce que** l'ouverture (20;26) située dans le recouvrement (18;24) est plus grande que l'ouverture d'entrée du viseur (14), mais plus petite que le champ visuel.

4. Tête chercheuse selon l'une quelconque des revendications 1 à 3, **caractérisée en ce que** l'ouverture (26) est allongée et le recouvrement (24) est susceptible de se déplacer en diagonal par rapport au sens longitudinal de l'ouverture (26) uniquement à un degré de liberté.

5. Tête chercheuse selon l'une quelconque des revendications 1 à 4, **caractérisée en ce que** les dimensions de l'ouverture (20) sont sensiblement les mêmes dans deux directions verticales l'une par rapport à l'autre et que le recouvrement (18) est susceptible de se déplacer à deux degrés de liberté.

6. Tête chercheuse selon l'une quelconque des revendications 1 à 5, **caractérisée en ce que** la fenêtre est un dôme (12) en forme de calotte sphérique présentant un centre sphérique (13).

7. Tête chercheuse selon la revendication 6, **caractérisée en ce que** le recouvrement (18;24) est cintré sphériquement au centre sphérique (13) du dôme (12).

8. Tête chercheuse selon les revendications 5, 6 et 7, **caractérisée en ce que** l'ouverture (20) est circulaire.
